# EUROPÄISCHE PATENTSCHRIFT

(11) **EP 2 606 807 B1**
(45) Veröffentlichungstag und Bekanntmachung des Hinweises auf die Patenterteilung: **16.08.2023**
(21) Anmeldenummer: 12197863.9
(22) Anmeldetag: 18.12.2012
(51) Int. Cl.: A47L 15/42, D06F 34/28, F24C 7/08, D06F 34/32, D06F 101/10, D06F 101/12, D06F 105/50, D06F 105/52, D06F 105/58

(54) **HAUSGERÄT UND EINSTELLVERFAHREN MIT WAHLFREIEM STANDARD**
HOUSEHOLD DEVICE AND ADJUSTMENT METHOD WITH FREELY SELECTABLE STANDARD
APPAREIL MÉNAGER ET PROCÉDÉ DE RÉGLAGE AVEC STANDARD OPTIONNEL

(30) Priorität: 23.12.2011 DE 102011089741
(43) Veröffentlichungstag der Anmeldung: 26.06.2013
(73) Patentinhaber: BSH Hausgeräte GmbH, 81739 München (DE)
(72) Erfinder: Otto, Birgit, 90491 Nürnberg (DE); Schneider, Klaus-Peter, 85622 Feldkirchen (DE); Sechelmann, Christian, Dr., 14656 Brieselang (DE); Wissmann, Klaus, 91054 Erlangen (DE)

(56) Entgegenhaltungen:
- EP-A2- 0 396 915
- DE-A1- 10 205 895
- DE-C1- 10 035 642

## Beschreibung

Die Erfindung betrifft ein Hausgerät, insbesondere Waschmaschine, Waschtrockner, Wäschetrockner oder dgl. mit einer, einen selbsttätigen Ablauf bewirkenden Steuerung von auswählbaren Behandlungsprogrammen als Hauptprogrammen, die sich aus Teilbehandlungsprogrammen bzw. Parametern zusammensetzen.

Ferner betrifft die Erfindung ein Einstellverfahren für ein solches Hausgerät.

Aus der EP 0 396 915 A2 gehen eine Steuerung und ein Verfahren zum Einstellen einer Steuerung eines Hausgerätes hervor, wobei es bei dem Hausgerät, wie einer Waschmaschine, möglich ist, verschiedene Hauptprogramme auswählen zu können und ferner innerhalb des ausgewählten Hauptprogramms Zusatzfunktionen bestimmen zu können, die auch bei einem Neustart des betreffenden Hauptprogramms in wiederholbarer Weise zur Verfügung stehen.

Die ausgewählten Zusatzfunktionen zu einem Hauptprogramm wirken so, dass dieses Hauptprogramm in seinem gesamten Ablauf, also bezüglich seiner Teilprogramme bzw. Parameter, verändert wird. Bezüglich der Veränderbarkeit einzelner Parameterwerte, wie Schleuderdrehzahl oder Temperatur der Lauge, ist in der EP 0 396 915 A2 nichts offenbart. Es ist auch nicht mindestens eine Display- Anzeige berücksichtigt. Die ausgewählten Zusatzfunktionen können insgesamt wieder aufgehoben werden, so dass das herstellerseitig vorbestimmte Hauptprogramm wieder wirksam geschaltet werden kann.

Weitere Steuerungen und Verfahren zum Einstellen einer Steuerung eines Hausgerätes gehen ferner aus DE 100 35 642 C1, DE 102 05 895 A1, DE 198 32 757 A1 oder DE 198 34 230 A1 hervor. Diese bekannten Einstellverfahren ermöglichen unter anderem, dass eine Bedienperson von ihm individuell zusammengestellte Programme für einen wiederholten Aufruf speichern kann.

Demgegenüber besteht die Aufgabe der Erfindung darin, ein Hausgerät und dessen Einstellverfahren anzugeben, wobei eine selektive Einstellung von Parametern und Parameterwerten unter Einbeziehung einer Display- Anzeige auch für ein einmalig ablaufendes Behandlungsprogramm bewusst möglich ist.

In verfahrensmäßiger Hinsicht besteht die Aufgabe der Erfindung darin, ein einfach und bedienungsfreundlich ausführbares Einstellverfahren für ein solches Hausgerät anzugeben.

Insbesondere soll gegenüber den bekannten Hausgeräten und Verfahren für eine Bedienperson die Möglichkeit geschaffen werden, mit einer alternativen Lösung die Einstellung für eine Bedienperson weiter zu vereinfachen.

Die Aufgabe der Erfindung wird durch die unabhängigen Patentansprüche, die auf ein Hausgerät bzw. auf ein Einstellverfahren für ein Hausgerät gerichtet sind, gelöst. Ferner werden das Hausgerät sowie das Einstellverfahren durch die auf diese unabhängigen Ansprüche rückbezogenen, abhängigen Patentansprüche weitergebildet.

Die Erfindung besteht also zunächst in einem Hausgerät nach Anspruch 1.

Somit kann die Bedienungsperson in vorteilhafter Weise entscheiden, ob sie Parameter und Parameterwerte nur für einen einmaligen Behandlungsvorgang, wie Waschvorgang verändern möchte oder ein dem ausgewählten Hauptprogramm zugeordnetes Individualprogramm einstellen möchte, das bei weiterem Gebrauch des Hausgerätes zu einem späteren Zeitpunkt wieder zur Verfügung steht.

Dabei ist vorgesehen, dass für die wiederholbare Bereitstellung von Parametern und Parameterwerten ein Zuordnungsmerker eingesetzt ist, der aktivierbar ist. In der Steuerung des Hausgerätes kann dies ein Speicher oder ein Teil eines Speichers sein, der seine Lage bzw. Information auch bei Ausschaltung des Versorgungsnetzes beibehält, beispielsweise auch Batterie- gepuffert sein kann oder als permanenter Schreib-, Lesespeicher wie ein EEPROM ausgeführt ist.

Es dient der Übersichtlichkeit der Handhabung des Haushaltsgerätes, wenn die Aktivierung des Zuordnungsmerkers auf dem mindestens einen Display anzeigbar ist. Als Anzeige kann ein Schriftzug wie "Standard" oder "default" gewählt werden, da dann am sinnfälligsten nachvollziehbar ist, dass es sich hierbei um eine Neuausrichtung des betreffenden Hauptprogramms im Sinne einer Individualisierung desselben handelt.

Wenn der Zuordnungsmerker nicht aktiviert ist, wird ein Programmablauf nach einem einmalig veränderten Behandlungsprogramm wieder nach einem ausgewählten Hauptprogramm ausführbar, der den herstellerseitig zum Hauptprogramm zugewiesenen Parametern und Parameterwerten entspricht.

Es hat sich als besonders anwenderfreundlich herausgestellt, wenn ein Hauptprogramm in mehreren Varianten mit unterschiedlichen Parametern und Parameterwerten auswählbar ist. Eine Bedienungsperson kann dann zwischen verschiedenen Hauptprogrammen, wie Koch/Bunt 1, Koch/Bunt 2, usw. verfügen und hat dann zudem noch im Sinne der Erfindung die Möglichkeit, jede Variante dieser Hauptprogramme wiederholbar bezüglich deren Parameter und deren Parameterwerten abzuändern oder diese Abänderung einer Variante eines solchen Hauptprogramms nur für eine einmalige Anwendung vorzusehen.

Dabei ist es ferner ganz besonders zweckmäßig, wenn vorgesehen ist, dass jede Variante des Hauptprogramms auch mit den herstellerseitig vorbestimmten Parametern und Parameterwerten wieder aufrufbar bleibt, auch wenn eine Variante eines Hauptprogramms auf einen individuellen Ablauf hin abgeändert wurde. Eine solche Unterscheidbarkeit lässt sich insbesondere dann erreichen, wenn vorgesehen wird, dass wiederholbare individuelle Programmabläufe nur dann abspeicherbar sind, wenn dies durch Befehlsgabe wie zum Beispiel durch eine besondere Taste mit Rückmeldung erfolgt ist. Eine solche Taste könnte auch als Memory- Taste bezeichnet werden, die beispielsweise durch wiederholtes Drücken in ihrer Funktion auch wieder aufhebbar ist, so dass dann die herstellerseitig zur entsprechenden Variante des Hauptprogramms zugewiesenen Parameter und Parameterwerte wieder wirksam sind.

In verfahrensmäßiger Hinsicht besteht die Erfindung darin, dass ein Einstellverfahren für ein Hausgerät nach Anspruch 6 bereitgestellt wird.

Dabei kann vorgesehen sein, dass der Auswahlschritt durch eine Bedienungsperson willkürlich vorgenommen werden kann, sowie dass der vorgenommene Auswahlschritt auf dem mindestens einen Display angezeigt werden kann, zum Beispiel mit "Standard" oder "default".

In konsequenter Weise kann vorgesehen sein, dass bei nicht vorgenommenem Auswahlschritt nach einem einmalig veränderten Behandlungsprogramm wieder ein Programmablauf nach einem ausgewählten Hauptprogramm vorgenommen wird, der den herstellerseitig zum Hauptprogramm zugewiesenen Parametern und Parameterwerten entspricht.

Nach einer besonders wichtigen Weiterbildung der Erfindung ist für das Verfahren vorgesehen, dass ein Hauptprogramm in mehreren Varianten mit unterschiedlichen Parametern und Parameterwerten ausgewählt werden kann. Jede Variante eines solchen Hauptprogramms kann dann nach der Erfindung in wiederholbarer oder nicht wiederholbarer Weise abgeändert werden.

Soweit dabei ein Individualprogramm mit individuellen Parametern und Parameterwerten gebildet werden kann, ist ferner vorgesehen, dass jede Variante des Hauptprogramms auch mit den herstellerseitig vorbestimmten Parametern und Parameterwerten wieder aufgerufen werden kann.

Soweit die Erfindung durch auf die unabhängigen Ansprüche rückbezogene, nicht selbständige Ansprüche weitergebildet wird, so soll es so sein, dass eine zunächst angegebene Kette von Rückbeziehungen nicht einschränkend in Bezug auf die insgesamt mitgeteilte Lehre zu sehen ist, soweit auch andere Kombinationen von Merkmalen von Ansprüchen sich als geeignet und ausführbar aus Sicht des Fachmanns ergeben.

Im Folgenden wird die Erfindung anhand von den in den Figuren gezeigten Ausführungsbeispielen schematisch genauer beschrieben. Dabei zeigen
- Fig. 1: ein schematisch dargestelltes Hausgerät in Form einer Waschmaschine,
- Fig. 2: ein Bedienfeld der in Fig. 1 gezeigten Waschmaschine,
- Fig. 3: auf einem Display des in Fig. 2 gezeigten Bedienfelds dargestellte Parameterwerte gemäß einer ersten Ausführungsform und
- Fig. 4a) - Fig. 4f): eine Sequenz von auf einem Display des in Fig. 2 gezeigten Bedienfelds dargestellte Parameterwerte gemäß einer zweiten Ausführungsform.

Die Abläufe in einem Hausgerät 1 werden selbsttätig durch eine nicht dargestellte Steuerung dieses Hausgerätes 1 ausgeführt. Im Falle einer Waschmaschine 1 werden verschiedenartige Behandlungsvorgänge entsprechend dem eingebrachten Waschgut ausgeführt. Eine Bedienungsperson wählt ein Waschprogramm aus, das auf die Menge und der Art eingebrachten Wäsche, sowie auf deren Verschmutzungsgrad abgestimmt ist. Das entsprechende Waschprogramm kann durch übliche Eingabemittel bzw. Bedienelemente 8, 9, 10, 11 eingegeben werden. Dazu kann entweder ein Drehwähler oder eine Eingabe über Tasten, die einem Display 3 zugeordnet sind, also Displaytasten, erfolgen. Ein solches Behandlungsprogramm, das nachfolgend als Hauptprogramm für eine Programmart 4 bezeichnet wird, besteht wiederum aus Teilprogrammen, nachfolgend als Parameter bezeichnet werden. Innerhalb eines Teilprogramms bzw. Parameters können noch Parameterwerte 5, 6, 7, wie die Waschtemperatur 5 oder die Schleuderdrehzahl 6 eine Rolle spielen. Es hat sich herausgestellt, dass sich Bedienungspersonen von Waschmaschinen 1 gerne an wenigen typischen Behandlungsprogrammen bzw. Hauptprogrammen auszurichten gedenken, jedoch dann den Wunsch haben, an der einen oder anderen Stelle des ausgewählten Hauptprogramms Abweichungen vornehmen zu wollen, da die Parameter bzw. Parameterwerte 5, 6, 7 nicht demjenigen entsprechen, was die Bedienungsperson häufig wünscht. Es steht also an, dass die herstellerseitig zu einem Hauptprogramm zugewiesenen Parameter und Parameterwerte 5, 6, 7 zu verändern sind.

Figur 1 zeigt als Hausgerät eine Waschmaschine 1, die erfindungsgemäß ein Bedienfeld 2 aufweist und deren Behandlungsprogramme in Hinblick auf die Programmart 4 und die Parameterwerte 5, 6, 7 mit dem erfindungsgemäßen Einstellverfahren einstellbar sind.

In Figur 2 ist eine Ausführungsform des Bedienfelds 2 des erfindungsgemäßen Hausgeräts 1 abgebildet, die links einen Hauptschalter 14 aufweist, um die Waschmaschine 1 in Betrieb zu setzen. Ungefähr in der Mitte des Bedienfeldes 2 ist ein Display 3 angeordnet, auf der die Einstellungen 4, 5, 6, 7 des durchzuführenden Behandlungsprogramms dargestellt sind. Die angezeigten Einstellungen bzw. Parameter sind im vorliegenden Fall die Programmart 4, die Waschtemperatur 5, die Schleuderdrehzahl 6. Als eine weitere Zusatzeinstellung 7 ist in der untersten Zeile des Displays 3 ein Wert 7 für einen weiteren Parameter "Spülen plus", d.h. die Einstellmöglichkeit für zusätzliche Spülgänge, darstellbar.

Daneben sind als Bedienelemente mehrere Drehschalter 8, 9, 10, 11 angeordnet, die den jeweiligen Einstellungen 4, 5, 6, 7 zugeordnet sind und mit denen die verschiedenen Möglichkeiten für die Einstellungen 4, 5, 6, 7 weitergeschaltet werden können. Dazu sind die Drehschalter 8, 9, 10, 11 als inkrementelle Impulsgeber ausgeführt und zur besseren Bedienbarkeit mit spürbaren Rasten versehen. Die ohnehin sinnfällige Zuordnung kann durch Hinweise 12 unterstützt werden, die in unmittelbarer Nähe neben den Drehschaltern 8, 9, 10, 11 auf dem Display 2 aufgedruckt sind. Diese Hinweise 12 geben an, welche der Einstellungen 4, 5, 6, 7 sich mit dem jeweiligen Bedienelement 8, 9, 10, 11 ändern lässt. Weiterhin ist noch ein Startknopf 13 vorgesehen, mit dem das zusammengestellte Behandlungsprogramm in Gang gesetzt werden kann.

Nach Einschalten der Waschmaschine 1 mit dem Schalter 14 wird in der obersten Zeile des Displays 3 bereits eine mittels eines Zuordnungsmerkers voreingestellte Programmart 4 aus einer vorgegebenen Auswahl angezeigt, um bei einem normalen Betrieb die vorzunehmenden Einstellungen auf ein Minimum zu begrenzen. Die Funktion des Zuordnungsmerker wird nachstehend noch erläutert. In den nachfolgenden Zeilen werden entsprechend der in der ersten Zeile angezeigten Programmart 4 weitere Untereinstellungen 5, 6 und 7 angezeigt, die für die eingestellte Programmart 4 mittels weiterer der Programmart zugeordneter Zuordnungsmerker voreingestellt sind. Mit dem Drehschalter 8 kann in der ersten Zeile der Anzeige 3 die Programmart geändert werden, indem die weiteren vorgegebenen Möglichkeiten für die Programmart durchgeblättert werden können. Dabei ändert sich der Inhalt der unteren Zeilen mit den Zusatzparameter-Einstellungen 5, 6, 7 entsprechend, je nachdem welche Zusatzparameter-Einstellungen 5, 6, 7 für die eingestellte Programmart 4 in Frage kommen und mittels der Zuordnungsmerker voreingestellt sind.

An den Drehschaltern 9, 10, 11 können die Zusatzparameter-Einstellungen 5, 6, 7 innerhalb der angebotenen Einstellungsmöglichkeiten, die von der gewählten Programmart 4 abhängen, durch Drehen geändert werden. Alternativ können die Bedienelemente 8, 9, 10, 11 auch Taster, Drückschalter und/oder Drehdrückschalter sein.

In der Figuren 4a) bis 4f) ist das Display 3 mit den gemäß einer ersten Ausführungsform angezeigten Behandlungsprogrammeinstellungen 4, 5, 6, 7 sowie die Drehschalter 8, 9, 10, 11 während der Zustände a bis f eines Einstellvorgangs dargestellt, wobei die Anzeige des Displays 3 durch eine Betätigung des Bedienelements 11 für den Parameterwert jeweils um eine Einstellung weitergeschaltet ist.

In der Fig. ist die Anzeige einer zweiten Ausführungsform dargestellt, bei der alle möglichen Parameterwerte für den Parameter "Spülen plus" gemeinsam auf dem Display 3 dargestellt werden.

Hier setzt die Erfindung ein. Es wird der Bedienungsperson die Orientierung gegeben, wie Parameter und Parameterwerte 5, 6, 7 ausgehend von einem auswählbaren Hauptprogramm einer spezifischen Programmart 4 zu- und abgewählt und innerhalb von zulässigen Grenzen verändert werden können. Ferner kann die Bedienungsperson bestimmen, ob eine solche Auswahl von Parametern und Parameterwerten 5, 6, 7 für ein auswählbares Hauptprogramm, das zum Beispiel in einigen Tagen wieder gestartet werden soll, wieder zur Verfügung stehen können oder nicht.

Das ausgewählte Hauptprogramm bzw. die Programmart 4 des Hauptprogramms wird auf mindestens einem Display 3 bezüglich seiner zunächst herstellerseitig zugehörigen Parameter (Teilprogrammen) und Parameterwerten 5, 6, 7 angezeigt. Dieser Anzeige wird pro zugehörigem Parameter und Parameterwert 5, 6, 7 die Anzeige "Standard" zugeordnet. Diese Anzeige "Standard" ist wie ein Zuordnungsmerker aufzufassen.

Nach der Erfindung ist es zudem möglich, dem ausgewählten Hauptprogramm zugeordnete Parameter ohne die Anzeige "Standard" anzuzeigen. Die Parameter und Parameterwerte 5, 6, 7, die zuvor mit "Standard" angezeigt wurden, bleiben jedoch innerhalb der Steuerung des Hausgerätes 1, die den selbsttätigen Ablauf der Behandlungsprogramme bewirkt, erhalten. Diese Parameter und Parameterwerte 5, 6, 7 sind dann sozusagen in Bezug auf die Displayanzeige blind geschaltet.

Wird von der Bedienungsperson ein Hauptprogramm ausgewählt, so hat sie die Möglichkeit, die Anzeige "Standard" aktiviert zu belassen oder abzuwählen.

Dies hat dann einen entscheidenden Einfluss darauf, ob bei einer möglichen Veränderung von Parametern und Parameterwerten 5, 6, 7 eines aufgerufenen Hauptprogramms diese Veränderung für einen einzigen nachfolgen Behandlungsvorgang, wie Waschvorgang, oder für eine beliebige Anzahl von zu einem späteren Zeitpunkt bei erneuter Netz-Einschaltung des Hausgerätes 1 stattfindbarer Behandlungsvorgänge, wie Waschvorgänge, wieder verfügbar sind.

Ändert die Bedienungsperson mit der Betätigung eines Bedienelements den auf der Anzeige Parameter und Parameterwerte 5, 6, 7 zugehörig zu einer gewählten Programmart 4 eines Hauptprogramms derart ab, dass der Parameterwert mit dem Zusatz "Standard" erscheint, so bleiben diese gewählten Parameter und Parameterwerte 5, 6, 7 erhalten, auch wenn das Hausgerät, wie Waschmaschine 1 komplett vom Versorgungsnetz getrennt wird. Entsprechendes gilt auch für Abschalten der Waschmaschine durch die Bedienperson nach einem vollständigen Programmablauf. D.h. nach einem Wiedereinschalten der Waschmaschine 1 werden bei einer Auswahl einer Programm art 4 die zuletzt mit dem Zusatz "Standard" ausgewählten Parameterwerte voreingestellt, wobei nach dem Einschalten die Parameterwerte auf dem Display mit oder ohne Zusatz "Standard" dargestellt werden können Die Bedienungsperson schafft sich dadurch sozusagen ihre Individualprogramme unter der Bezeichnung eines auswählbaren Hauptprogramms, wie Koch / Bunt oder Feinwäsche.

Ändert die Bedienungsperson jedoch die zu einem gewählten Hauptprogramm (Programmart) gehörigen Parameter und Parameterwerte 5, 6, 7 unter Abschaltung der Anzeige "Standard", so bleiben die seitherig unter Standard vorhandenen Parameter und Parameterwerte im Hintergrund bzw. innerhalb der Steuerung erhalten. Die unter der Displayanzeige 3 sichtbaren Parameter und Parameterwerte 5, 6, 7, die veränderbar sind, bleiben jedoch nur für einen folgend zu startenden Behandlungsvorgang, wie Waschvorgang, bestimmend. Wird das Hausgerät 1 nach Ablauf dieses Behandlungsvorganges ausgeschaltet, so bleiben diese Parameter und Parameterwerte 5, 6, 7 nicht erhalten. Es wird also kein Programm gebildet, das wiederholt aufrufbar ist. Dieses so gebildete Programm ist also im Wesentlichen für einen einmaligen Behandlungsvorgang, wie Waschvorgang, wenn zum Beispiel extrem verschmutzte Wäsche gewaschen werden muss, vorgesehen.

Die Erfindung lässt sich auch noch erweitern. So ist es möglich, die Hauptprogramme in mehreren Varianten anzubieten, beispielsweise Koch/Bunt 1, Koch/Bunt 2, usw. Dabei kann ist es ferner möglich, bei jeder Variante eines Hauptprogramms für die Parameter und Parameterwerte 5, 6, 7 eine neue Zuweisung mit "Standard" zu erhalten, so dass diese Parameter und Parameterwerte wiederholbar als Individualprogramme zur Verfügung stehen.

Eine hierzu gehörige Weiterbildung sieht vor, dass mit "Standard" zugewiesenen Parameter und Parameterwerte 5, 6, 7 eines Individualprogramms die herstellerseitig dem Hauptprogramm bzw. einer Variante des Hauptprogramms zugeordneten Parameter und Parameterwerte (herstellerseitiger Standard) nicht zu verdrängen brauchen, sondern im Hintergrund innerhalb der Steuerung erhalten bleiben können. Es ist dann lediglich erforderlich, dass für die Bedienungsperson nachvollziehbar ist, dass es sich bei Bestimmung von Parametern und Parameterwerten 5, 6, 7 unter der Anzeige "Standard" um eine Zuordnung zu einem Individualprogramm handelt.

Zweckmäßigerweise werden dann die Individualprogramme nur dann ausführbar gemacht, wenn die Bedienungsperson dies durch eine Befehlseingabe in die Steuerung auch veranlasst. Dazu kann eine nicht dargestellte Taste, die beispielweise als Memory-Taste oder als Individual- Taste zu bezeichnen und mit einer Leuchtrückmeldung oder einer zugewiesenen Displayanzeige zu versehen ist, dienen, so dass der Betrieb mit Individualprogrammen klar hervorsticht. Daneben wird in vorteilhafter Weise vorgesehen, dass Parameter und Parameterwerte 5, 6, 7 auch auf dem mindestens einen Display gleichzeitig, wie in Fig. 3 dargestellt, oder nacheinander in Folge, wie in Fig. 4 dargestellt, anzeigbar sind, damit der Bedienungsperson eine umfassende Orientierung gegeben werden kann.

Werden die Individualprogramme nicht gewählt, dann werden die herstellerseitigen Parameter und Parameterwerte als "Standard" bzw. "Defaultwert" jeder Variante eines ausgewählten Hauptprogramms zugeordnet.

Obwohl die Erfindung anhand von Ausführungsbeispielen für eine Waschmaschine 1 als bevorzugtes Hausgerät beschrieben wurde, ist es für den Fachmann ohne Weiteres klar, dass entsprechende Maßnahmen im Rahmen der Erfindung selbstverständlich auch bei anderen programmgesteuerten Hausgeräten, zum Beispiel bei Geschirrspülern oder Herden, in adäquater Weise anwendbar sind.

### Bezugszeichenliste

- 1: Waschmaschine
- 2: Bedienfeld
- 3: Display
- 4: Programmart eines Behandlungsprogramms
- 5,6,7: Parameterwerte für Parameter eines Behandlungsprogramms
- 5: ein auf dem Display dargestellter Parameterwert für die "Temperatur"
- 6: ein auf dem Display dargestellter Parameterwert für das "Schleudern"
- 7, 7a) - 7f): ein auf dem Display dargestellter Parameterwert für "Spülen plus"
- 7*: ein Satz von auf dem Display dargestellter Parameterwerte für "Spülen plus"
- 8 bis 11, 13, 14: Bedienelemente
- 8: Programmwähler
- 9: einem Parameter "Temperatur" zugeordnetes Bedienelement
- 10: einem Parameter "Schleudern" zugeordnetes Bedienelement
- 11: einem Parameter "Spülen plus" zugeordnetes Bedienelement
- 12: Hinweistext
- 13: Bedienelement "Start"
- 14: Bedienelement "EIN/AUS" (Hauptschalter)

## Patentansprüche

1. Hausgerät (1), insbesondere Waschmaschine, Waschtrockner oder Wäschetrockner, mit einer, einen selbsttätigen Ablauf bewirkenden Steuerung von auswählbaren Behandlungsprogrammen als Hauptprogrammen (4), die sich aus Teilbehandlungsprogrammen bzw. Parametern zusammensetzen, die wiederum durch Wahl einzelner Parameterwerte konkretisierbar sind, sowie einem Bedienfeld (2) mit mindestens einem Display (3) und Bedienelementen (8, 9, 10, 11), insbesondere Displaytasten, für die Wahl des Hauptprogramms (4) und dessen Parameter und Parameterwerten (5, 6, 7), wobei die Steuerung des Weiteren so aufgebaut ist, dass mit der Wahl eines Hauptprogramms (4) Parameter und Parameterwerte (5, 6, 7), je einzeln auswählbar verfügbar sind und bei erneuter Einschaltung des Hausgerätes (1) wahlfrei wiederholbar für einen Programmablauf nach dem ausgewählten Hauptprogramm (4) bereitstellbar sind, wobei für die wiederholbare Bereitstellung von Parametern und Parameterwerten (5, 6, 7) ein Zuordnungsmerker vorgesehen ist, der aktivierbar ist, **dadurch gekennzeichnet, dass** die Steuerung dazu ausgebildet ist, bei welcher die zu einem gewählten Hauptprogramm (4) zugehörigen Parameter und Parameterwerte unter Abschaltung des Zuordnungsmerkers änderbar sind, wobei die zuletzt mit dem Zuordnungsmerker aktivierten Parameter und Parameterwerte (5, 6, 7) in der Steuerung erhalten bleiben und nach der erneuten Einschaltung des Hausgeräts bei einer Auswahl des Hauptprogramms (4) die zuletzt mit dem Zuordnungsmerker aktivierten Parameter und Parameterwerte (5, 6, 7) voreingestellt sind, wobei die Aktivierung des Zuordnungsmerkers auf dem mindestens einen Display (3) anzeigbar ist.

2. Hausgerät (1) nach Anspruch 2, **dadurch gekennzeichnet, dass** die Aktivierung des Zuordnungsmerkers auf dem mindestens einen Display (3) mit "Standard" oder "default" angezeigt wird.

3. Hausgerät (1) nach einem der vorhergehenden Ansprüche, **dadurch gekennzeichnet, dass** bei nicht aktiviertem Zuordnungsmerker wieder ein Programmablauf nach einem ausgewählten Hauptprogramm (4) ausführbar ist, der den herstellerseitig zum Hauptprogramm (4) zugewiesenen Parametern und Parameterwerten (5, 6, 7) entspricht.

4. Hausgerät (1) nach einem der vorhergehenden Ansprüche, **dadurch gekennzeichnet, dass** ein Hauptprogramm (4) in mehreren Varianten mit unterschiedlichen Parametern und Parameterwerten (5, 6, 7) auswählbar ist.

5. Hausgerät (1) nach Anspruch 5, **dadurch gekennzeichnet, dass** jeder Variante eines Hauptprogramms (4) ein Zuordnungsmerker zuordenbar ist, so dass je ein Individualprogramm mit individuellen Parametern und Parameterwerten (5, 6, 7) verfügbar ist, wobei ferner vorgesehen ist, dass jede Variante des Hauptprogramms (4) auch mit den herstellerseitig vorbestimmten Parametern und Parameterwerten (5, 6, 7) wieder aufrufbar bleibt.

6. Einstellverfahren für ein Hausgerät (1), insbesondere Waschmaschine, Waschtrockner oder Wäschetrockner, mit einer, einen selbsttätigen Ablauf bewirkenden Steuerung von auswählbaren Behandlungsprogrammen als Hauptprogrammen (4), die sich aus Teilbehandlungsprogrammen bzw. Parametern zusammensetzen, die wiederum durch Wahl einzelner Parameterwerte (5, 6, 7) konkretisierbar sind, sowie einem Bedienfeld (2) mit mindestens einem Display (3) und Bedienelementen (8, 9, 10, 11), insbesondere Displaytasten, für die Wahl des Hauptprogramms (4) und dessen Parameter und Parameterwerten (5, 6, 7), wobei ein Verfahrensschritt vorsieht, dass zu einem Hauptprogramm (4) Parameter und Parameterwerte (5, 6, 7) je für sich ausgewählt werden, sowie dass bei erneuter Einschaltung des Hausgerätes (1) durch einen zuvor vorgenommenen Auswahlschritt diese ausgewählten Parameter und Parameterwerte (5, 6, 7) für einen erneuten Ablauf des betreffenden Hauptprogramms (4) wahlfrei verfügbar gemacht werden, wobei für die wiederholbare Bereitstellung von Parametern und Parameterwerten (5, 6, 7) ein Zuordnungsmerker vorgesehen ist, der aktiviert wird, **dadurch gekennzeichnet, dass** die zu einem gewählten Hauptprogramm (4) zugehörigen Parameter und Parameterwerte unter Abschaltung des Zuordnungsmerkers änderbar sind, wobei die zuletzt mit dem Zuordnungsmerker aktivierten Parameter und Parameterwerte (5, 6, 7) in der Steuerung erhalten bleiben und nach der erneuten Einschaltung des Hausgeräts bei einer Auswahl des Hauptprogramms (4) die zuletzt mit dem Zuordnungsmerker aktivierten Parameter und Parameterwerte (5, 6, 7) voreingestellt werden, wobei der vorgenommene Auswahlschritt auf dem mindestens einen Display (3) angezeigt wird.

7. Einstellverfahren für ein Hausgerät (1) nach Anspruch 6, **dadurch gekennzeichnet, dass** der Auswahlschritt durch eine Bedienungsperson willkürlich vorgenommen werden kann.

8. Einstellverfahren nach Anspruch 7, **dadurch gekennzeichnet, dass** der Auswahlschritt auf dem mindestens einen Display (3) mit "Standard" oder "default" angezeigt wird.

9. Einstellverfahren nach Anspruch 7 oder 8, **dadurch gekennzeichnet, dass** bei nicht vorgenommenem Auswahlschritt wieder ein Programmablauf nach einem ausgewählten Hauptprogramm (4) vorgenommen wird, der den herstellerseitig zum Hauptprogramm (4) zugewiesenen Parametern und Parameterwerten (5, 6, 7) entspricht.

10. Einstellverfahren einem der vorhergehenden Ansprüche, **dadurch gekennzeichnet, dass** das Verfahren vorsieht, dass ein Hauptprogramm (4) in mehreren Varianten mit unterschiedlichen Parametern und Parameterwerten (5, 6, 7) ausgewählt werden kann.

11. Einstellverfahren nach Anspruch 10, **dadurch gekennzeichnet, dass** das Verfahren vorsieht, dass der Auswahlschritt bei jeder Variante des Hauptprogramms (4) vorgenommen werden kann, so dass ein jeweiliges Individualprogramm mit individuellen Parametern und Parameterwerten (5, 6, 7) gebildet werden kann, wobei ferner vorgesehen ist, dass jede Variante des Hauptprogramms (4) auch mit den herstellerseitig vorbestimmten Parametern und Parameterwerten (5, 6, 7) wieder aufgerufen werden kann.

## Claims

1. Household appliance (1), in particular washing machine, tumble dryer or washer-dryer, with a controller which effects an automatic cycle, of treatment programs which can be selected as main programs (4), which are composed of partial treatment programs or parameters, which in turn can be specified by the selection of individual parameter values, as well as an operating panel (2) with at least one display (3) and operating elements (8, 9, 10, 11), in particular display keys, for the selection of the main program (4) and the parameters and parameter values (5, 6, 7) thereof, wherein the controller is furthermore configured such that with the selection of a main program (4), parameters and parameter values (5, 6, 7) are each individually available for selection and when the household appliance (1) is next switched on, parameters and parameter values can be optionally provided repeatedly for a program cycle according to the selected main program (4), wherein an assignment marker is provided for the repeatable provision of parameters and parameter values (5, 6, 7), which assignment marker can be activated, **characterised in that** the controller is configured, in which controller the parameters and parameter values associated with a selected main program (4) can be changed upon switching off the assignment marker, wherein the parameters and parameter values (5, 6, 7) most recently activated with the assignment marker are retained in the controller and after the household appliance is switched on again upon selection of a main program (4) the parameter and parameter values (5, 6, 7) most recently activated with the assignment marker are preset, wherein the activation of the assignment marker can be displayed on at least one display (3).

2. Household appliance (1) according to claim 2, **characterised in that** the activation of the assignment marker is displayed as "standard" or "default" on the at least one display (3).

3. Household appliance (1) according to one of the preceding claims, **characterised in that,** in the case of an assignment marker not being activated, a program cycle can be executed again after a main program (4) is selected, which corresponds to the parameters and parameter values (5, 6, 7) assigned to the main program (4) by the manufacturer.

4. Household appliance (1) according to one of the preceding claims, **characterised in that** a main program (4) can be selected which has a plurality of variants with different parameters and parameter values (5, 6, 7).

5. Household appliance (1) according to claim 5, **characterised in that** each variant of a main program (4) can be assigned an assignment marker, so that in each case an individual program with individual parameters and parameter values (5, 6, 7) is available, wherein it is further provided that each variant of the main program (4) can still be called up again also with the parameters and parameter values (5, 6, 7) predefined by the manufacturer.

6. Adjustment method for a household appliance (1), in particular washing machine, tumble dryer or washer-dryer, with a controller which effects an automatic cycle of treatment programs which can be selected as main programs (4), which comprise partial treatment programs or parameters, which in turn can be specified by the selection of individual parameter values (5, 6, 7), as well as an operating panel (2) with at least one display (3) and operating elements (8, 9, 10, 11), in particular display keys, for the selection of the main program (4) and the parameters and parameter values (5, 6, 7) thereof, wherein a method step provides that a selection of parameters and parameter values (5, 6, 7) is made for each main program (4), as well as, when the household appliance (1) is next switched on, these selected parameters and parameter values (5, 6, 7) are made optionally available for a new cycle of the relevant main program (4) by a selection step that was previously undertaken, wherein an assignment marker is provided for the repeatable provision of parameters and parameter values (5, 6, 7), which assignment marker is activated, **characterised in that** the parameters and parameter values corresponding to a selected main program (4) can be changed upon switching off the assignment marker wherein the parameters and parameter values (5, 6, 7) most recently activated with the assignment marker remain in the controller and after the household appliance is switched on again the parameters and parameter values (5, 6, 7) most recently activated with the assignment marker upon selection of the main program (4) are preset, wherein the selection step that was undertaken is displayed on the at least one display (3).

7. Adjustment method for a household appliance (1) according to claim 6, **characterised in that** the selection step can be undertaken arbitrarily by an operator.

8. Adjustment method according to claim 7, **characterised in that** the selection step is displayed as "standard" or "default" on the at least one display (3).

9. Adjustment method according to claim 7 or 8, **characterised in that** in the case of a selection step not being undertaken, a program cycle is again undertaken after a main program (4) is selected, which corresponds to the parameters and parameter values (5, 6, 7) assigned to the main program (4) by the manufacturer.

10. Adjustment method according to one of the preceding claims, **characterised in that** the method provides for a main program (4) to be able to be selected in a plurality of variants with different parameters and parameter values (5, 6, 7).

11. Adjustment method according to claim 10, **characterised in that** the method provides for the selection step to be able to be undertaken in any variant of the main program (4), so that a respective individual program with individual parameters and parameter values (5, 6, 7) can be formed, wherein it is further provided that each variant of the main program can still be called up again also with the parameters and parameter values (5, 6, 7) predefined by the manufacturer.

## Revendications

1. Appareil ménager (1), en particulier machine à laver, machine à laver et séchoir combiné ou séchoir à linge, comprenant une commande effectuant un déroulement automatique de programmes de traitement sélectionnables en tant que programmes principaux (4), lesquels se composent de programmes de traitement partiel ou de paramètres, qu'on peut concrétiser à nouveau par une sélection de valeurs paramétriques individuelles, ainsi qu'un bandeau de commande (2) comprenant au moins un écran (3) et des éléments de commande (8, 9, 10, 11), en particulier des touches d'écran, pour la sélection du programme principal (4) et de ses paramètres et valeurs paramétriques (5, 6, 7), la commande étant en outre constituée de sorte qu'avec la sélection d'un programme principal (4), les paramètres et valeurs paramétriques (5, 6, 7) sont chacun/e disponibles individuellement sélectionnable et, en cas de mise sous tension renouvelée de l'appareil ménager (1), elles peuvent être directement mis à disposition de manière récurrente pour un déroulement de programme en fonction du programme principal (4) sélectionné, un marqueur de subordination étant prévu pour la mise à disposition récurrente des paramètres et valeurs paramétriques (5, 6, 7), lequel peut être activé, **caractérisé en ce que** la commande est configurée en ce sens que les paramètres et valeurs paramétriques associés à un programme principal (4) sélectionné, peuvent être modifiés en déconnectant le marqueur de subordination, les paramètres et valeurs paramétriques (5, 6, 7) activés en dernier grâce au marqueur de subordination restant conservés dans la commande, et les paramètres et valeurs paramétriques (5, 6, 7) activés en dernier avec le marqueur de subordination étant préréglés après la mise sous tension renouvelée de l'appareil ménager en cas de sélection du programme principal (4), l'activation du marqueur de subordination s'affichant sur le au moins un écran (3).

2. Appareil ménager (1) selon la revendication 2, **caractérisé en ce que** l'activation du marqueur de subordination s'affiche sur le au moins un écran (3) avec « Standard » ou « Par défaut ».

3. Appareil ménager (1) selon l'une des revendications précédentes, **caractérisé en ce que** si le marqueur de subordination n'est pas activé, un déroulement de programme peut s'exécuter à nouveau selon un programme principal (4) sélectionné, lequel correspond aux paramètres et valeurs paramétriques (5, 6, 7) attribués à l'usine pour le programme principal (4).

4. Appareil ménager (1) selon l'une des revendications précédentes, **caractérisé en ce qu'**un programme principal (4) peut être sélectionné dans plusieurs variantes présentant différents paramètres et valeur paramétriques (5, 6, 7).

5. Appareil ménager (1) selon la revendication 5, **caractérisé en ce qu'**à chaque variante d'un programme principal (4) est associé un marqueur de subordination, de sorte qu'à chaque fois, un programme individuel ayant des paramètres et des valeurs paramétriques (5, 6, 7) individuels est disponible, dans lequel est en outre prévu que chaque variante du programme principal (4) peut à nouveau être demandée même avec les paramètres et valeurs paramétriques (5, 6, 7) prédéterminés en usine.

6. Procédure de réglage pour un appareil ménager (1), en particulier machine à laver, machine à laver et séchoir combiné ou séchoir à linge, comprenant une commande effectuant un déroulement automatique de programmes de traitement sélectionnables en tant que programmes principaux (4), lesquels se composent de programmes de traitement partiel ou de paramètres, qu'on peut concrétiser à nouveau par une sélection de différentes valeurs paramétriques individuelles, ainsi qu'un bandeau de commande (2) comprenant au moins un écran (3) et des éléments de commande (8, 9, 10, 11), en particulier des touches d'écran, pour la sélection du programme principal (4) et de ses paramètres et valeurs paramétriques (5, 6, 7), une étape de procédure prévoyant que pour un programme principal (4), des paramètres et valeurs paramétriques (5, 6, 7) chacun et chacune à chaque fois sélectionnés pour eux-mêmes, ainsi que pour qu'en cas de mise sous tension renouvelée de l'appareil ménager (1) par une étape de sélection déjà entreprise, ces paramètres et valeurs paramétriques (5, 6, 7) sélectionnés soient rendus disponibles directement, pour un déroulement renouvelé du programme principal (4) concerné, un marqueur de subordination étant prévu pour la mise à disposition récurrente des paramètres et valeurs paramétriques (5, 6, 7), lequel peut être activé, **caractérisé en ce que** les paramètres et valeurs paramétriques associés à un programme principal (4) sélectionné peuvent être modifiés si l'on déconnecte le marqueur de subordination, les paramètres et valeurs paramétriques (5, 6, 7) activés en dernier grâce au marqueur de subordination restant conservés dans la commande, et les paramètres et valeurs paramétriques (5, 6, 7) activés en dernier avec le marqueur de subordination étant préréglés après la mise sous tension renouvelée de l'appareil ménager en cas de sélection du programme principal (4), l'étape de sélection entreprise s'affichant sur le au moins un écran (3).

7. Procédure de réglage pour un appareil ménager (1) selon la revendication 6, **caractérisée en ce que** l'étape de sélection peut être entreprise volontairement par une personne manipulant la commande.

8. Procédure de réglage selon la revendication 7, **caractérisée en ce que** l'étape de sélection s'affiche sur le au moins un écran (3) avec « Standard » ou « Par défaut ».

9. Procédure de réglage selon la revendication 7 ou 8, **caractérisée en ce que** si l'étape de sélection n'a pas été réalisée, un déroulement de programme selon un programme principal (4) sélectionné commence à nouveau, lequel correspond aux paramètres et valeurs paramétriques (5, 6, 7) attribués à l'usine pour le programme principal (4).

10. Procédure de réglage selon l'une des revendications précédentes, **caractérisée en ce que** la procédure prévoit qu'un programme principal (4) peut être sélectionné en plusieurs variantes offrant des paramètres et valeurs paramétriques (5, 6, 7) différents.

11. Procédure de réglage selon la revendication 10, **caractérisée en ce que** la procédure prévoit que l'étape de sélection peut être entreprise pour chaque variante du programme principal (4) de sorte qu'un programme individuel respectif peut être constitué avec des paramètres et des valeurs paramétriques (5, 6, 7) individuels, dans lequel est en outre prévu que chaque variante du programme principal (4) peut être à nouveau demandée même avec les paramètres et valeurs paramétriques (5, 6, 7) prédéterminés en usine.
